# FASCICULE DE BREVET EUROPEEN

(11) **EP 0 595 083 B1**
(45) Date de publication et mention de la délivrance du brevet: **10.12.1997**
(21) Numéro de dépôt: 93116161.6
(22) Date de dépôt: 06.10.1993
(51) Int. Cl.: F24C 15/32, F24C 7/08

(54) **Four de cuisson domestique**
Haushaltsofen
Domestic cooking oven

(30) Priorité: 26.10.1992 FR 9212758
(43) Date de publication de la demande: 04.05.1994
(73) Titulaire: MOULINEX S.A., F-93170 Bagnolet (FR)
(72) Inventeur: De Matteis, Michel, Moulinex S.A., F-14123 IFS BP. 181 (FR); Lemaitre, Eric, Moulinex S.A., F-14123 IFS BP. 181 (FR); Mange, Jean-Christophe, Moulinex S.A., F-14123 IFS BP. 181 (FR)
(74) Mandataire: May, Hans Ulrich, Dr.

(56) Documents cités:
- EP-A- 0 084 006
- EP-A- 0 243 025
- DE-A- 2 159 285

## Description

La présente invention concerne un four de cuisson, notamment à usage domestique, du type comprenant une enceinte de cuisson présentant, sur l'une de ses parois latérales, une double paroi délimitant un compartiment à l'intérieur duquel est monté un ventilateur de circulation d'air, la paroi interne de la double paroi possédant, à sa partie inférieure, au moins une ouverture dite d'aspiration d'air en regard de laquelle est disposé le ventilateur et, à sa partie supérieure, au moins une ouverture dite de refoulement d'air, ainsi qu'une résistance chauffante électrique de gril disposée dans l'enceinte, à l'extérieur du compartiment et en regard de l'ouverture de refoulement d'air, et faisant office à la fois de résistance de grilloir lorsque le four est utilisé en mode de cuisson par gril pour lequel le ventilateur est inactif et de résistance de chauffage ventilé par la circulation de l'air créée par le ventilateur lorsque le four est utilisé en mode de cuisson par convection forcée.

Un tel four utilisant un même élément chauffant - résistance de gril - pour des modes de cuisson respectivement par gril et par convection forcée, est décrit notamment dans le document EP-A-0 243 025.

Bien qu'en mode de cuisson par convection forcée, la résistance de gril ventilée par la circulation de l'air créée par le ventilateur offre des temps de montée en température satisfaisants, il s'avère toutefois que, dans ce cas, le gril utilisé rayonne beaucoup trop, ce qui provoque un brûlage de la partie supérieure de l'aliment à cuire.

L'invention se propose de résoudre d'une manière simple et efficace ce problème du rayonnement important du gril lorsqu'il est utilisé en mode de cuisson par convection forcée.

Ce but est atteint par le four de cuisson selon l'invention, du type rappelé ci-dessus, qui est caractérisé en ce qu'il comporte de plus des moyens permettant de réduire la puissance qu'absorbe la résistance de gril seulement lorsque le four est utilisé en mode de cuisson par convection forcée, ces moyens de réduction de puissance étant constitués par une résistance additionnelle de chauffage électrique branchée en série avec la résistance de gril au moyen d'un dispositif de commutation électrique, présentant une puissance absorbée notablement inférieure à celle de la résistance de gril, et qui est disposée dans l'enceinte, à l'extérieur du compartiment, en étant située au même niveau que ladite résistance de gril.

Grâce à cette résistance additionnelle de chauffage électrique, la température de la résistance de gril est ainsi inférieure en mode de cuisson par convection forcée à ce qu'elle est en mode de cuisson par gril, et la surface d'échange entre la résistance de gril et l'air ventilé est augmentée, ce qui réduit le temps de montée en température du four.

D'autres particularités et avantages de l'invention apparaîtront mieux dans la description qui va suivre, à titre d'exemple, en référence aux dessins annexés dans lesquels :
- la figure 1 représente une vue en perspective simplifiée d'un four de cuisson selon l'invention ;
- la figure 2 représente une vue en coupe verticale transversale de ce four ; et
- la figure 3 représente de façon très simplifiée un schéma électrique du four.

Dans l'exemple de réalisation illustré sur les figures 1 et 2, le four de cuisson notamment à usage domestique comprend une enceinte ou cavité de cuisson 1 de forme générale parallélépipédique qui, naturellement, est fermée par une porte (non représentée) au cours de la cuisson.

Dans cet exemple, l'enceinte 1 présente, à sa partie arrière, une double paroi arrière 2a et 2b délimitant un compartiment fermé 3 de section droite rectangulaire. A l'intérieur de ce compartiment 3, au voisinage de la sole 2c de l'enceinte, est monté un ventilateur de circulation d'air 4 entraîné en rotation par un moteur électrique 5 et placé en regard d'ouvertures d'aspiration d'air 6 ménagées dans la paroi interne 2b de l'enceinte. Cette même paroi interne 2b de l'enceinte est également dotée d'ouvertures de refoulement d'air 7 situées à proximité de la voûte 2d de l'enceinte.

Le compartiment 3 de l'enceinte de cuisson 1 contient aussi un dispositif thermostatique (non représenté) connu en soi pour contrôler la température intérieure de l'enceinte.

Une résistance chauffante de gril 8 est montée dans le haut de l'enceinte 1 parallèlement à sa voûte 2d, à l'extérieur de son compartiment 3, c'est-à-dire dans la chambre de cuisson 9 proprement dite, et en regard des ouvertures de refoulement d'air 7.

Cette résistance de gril 8 est destinée à remplir une double fonction, à savoir celle de grilloir proprement dit lorsque le four est utilisé en mode de cuisson par gril pour lequel le ventilateur n'est pas en fonctionnement, et celle de chauffage de l'air ventilé sous l'action du ventilateur 4 pour assurer une répartition régulière de la chaleur dans tout le volume de la chambre de cuisson 9 lorsque le four est utilisé en mode de cuisson par convection forcée.

Selon l'invention, une résistance additionnelle de chauffage électrique 10 destinée à être utilisée uniquement lorsque le four fonctionne par convection forcée, est branchée en série avec la résistance de gril 8 (Figure 3) en étant disposée dans l'enceinte à l'extérieur de son compartiment 3 et au même niveau que la résistance de gril 8 (Figure 2). Cette résistance additionnelle 10 est choisie de manière à développer, en mode de cuisson par convection forcée, une puissance notablement inférieure à celle de la résistance de gril 8. A titre d'exemple nullement limitatif, dans le cas où la résistance de gril 8 développe une puissance de 1200 watts sous une tension d'alimentation de 230 volts, la résistance additionnelle 10 développe, elle, une puissance de l'ordre de 100 watts.

Dans un mode de réalisation, non représenté, la résistance additionnelle 10 peut être logée à l'intérieur du compartiment 3 de manière à être utilisée uniquement comme un apport en température et non comme un apport en température et en rayonnement.

Le mode de connexion des deux résistances électriques 8 et 10 qui viennent d'être décrites résulte du schéma simplifié de la figure 3, sur laquelle on voit que ces deux résistances sont associées chacune à un contact interrupteur 11, respectivement 12, d'un dispositif de commutation électrique 13 ; le ventilateur 4 est connecté en parallèle sur la résistance additionnelle 10. L'ouverture ou la fermeture sélective des contacts 11 et 12 est opérée par un seul bouton de commande (non illustré) situé sur le bandeau de commande du four. L'ensemble du montage est destiné à être raccordé par ses bornes 14 et 15 à une source de tension, par exemple de 230 volts.

En référence aux figures 2 et 3, on va maintenant décrire le fonctionnement du four de cuisson que l'on vient d'exposer.

Lorsque le four est utilisé en mode de cuisson par gril, les contacts 11 et 12 sont respectivement en position fermée et ouverte, de sorte que seule la résistance de gril 8 est mise sous tension et remplit dès lors sa fonction classique de grilloir.

Lorsque le four est utilisé en mode de cuisson par convection forcée, les contacts 11 et 12 sont respectivement en position ouverte et fermée, de sorte que les deux résistances en série 8 et 10, ainsi que le ventilateur 4, sont mis sous tension. Au cours de la rotation du ventilateur 4, l'air de la chambre de cuisson 9 est aspiré par le ventilateur 4, à l'intérieur du compartiment 3 de l'enceinte via les ouvertures 6, et est ensuite projeté sur les deux résistances en série 8 et 10 via les ouvertures 7 (voir flèches F sur la figure 2) de façon à chauffer l'air de la chambre de cuisson 9. Dans ce mode d'utilisation du four, la résistance additionnelle 10 réduit donc la puissance absorbée par la résistance de gril 8, de sorte que cette dernière rayonne plus faiblement.

Il va de soi que le four de cuisson selon l'invention décrit ci-dessus peut également faire appel à un chauffage additionnel par micro-ondes, sans sortir pour cela du cadre de l'invention.

## Revendications

1. Four de cuisson domestique comprenant une enceinte de cuisson (1) présentant, sur l'une de ses parois latérales, une double paroi (2a,2b) délimitant un compartiment (3) à l'intérieur duquel est monté un ventilateur de circulation d'air (4), la paroi interne (2b) de la double paroi possédant, à sa partie inférieure, au moins une ouverture dite d'aspiration d'air (6) en regard de laquelle est disposé le ventilateur (4) et, à sa partie supérieure, au moins une ouverture dite de refoulement d'air (7), ainsi qu'une résistance chauffante électrique de gril (8) disposée dans l'enceinte, à l'extérieur du compartiment (3) et en regard de l'ouverture de refoulement d'air (7), et faisant office à la fois de résistance de grilloir lorsque le four est utilisé en mode de cuisson par gril pour lequel le ventilateur est inactif et de résistance de chauffage ventilé par la circulation de l'air créée par le ventilateur lorsque le four est utilisé en mode de cuisson par convection forcée,
**caractérisé en ce qu**'il comporte de plus des moyens permettant de réduire la puissance qu'absorbe la résistance de gril (8) seulement lorsque le four est utilisé en mode de cuisson par convection forcée, ces moyens de réduction de puissance étant constitués par une résistance additionnelle de chauffage électrique (10) branchée en série avec la résistance de gril (8) au moyen d'un dispositif de commutation électrique (13), présentant une puissance absorbée notablement inférieure à celle de la résistance de gril, et qui est disposée dans l'enceinte (1), à l'extérieur du compartiment (3), en étant située au même niveau que ladite résistance de gril (8).

2. Four selon la revendication 1,
**caractérisé en ce que** le dispositif de commutation électrique (13) comporte au moins deux contacts (11,12) disposés en parallèle et actionnés de manière à assurer la mise sous tension, d'une part, de la résistance de gril seule (8) lorsque le four est utilisé en mode de cuisson par gril et, d'autre part, du montage en série de la résistance additionnelle (10) et de la résistance de gril (8) lorsque le four est utilisé en mode de cuisson par convection forcée, le ventilateur (4) étant connecté en parallèle sur la résistance additionnelle (10).

## Patentansprüche

1. Haushaltsofen mit einem Kochraum (1), der an einer seiner Seitenwände eine Doppelwand (2a, 2b) aufweist, deren Wände ein Abteil (3) begrenzen, in welchem ein Ventilator (4) zur Luftzirkulation angeordnet ist, wobei die Innenwand (2b) der Doppelwand in ihrem unteren Bereich mindestens eine Öffnung (6) zum Ansaugen der Luft, gegenüber welcher der Ventilator (4) angeordnet ist, und in ihrem oberen Bereich mindestens eine Öffnung (7) zum Abgeben der Luft aufweist, sowie mit einem im Kochraum außerhalb des Abteils (3) und gegenüber der Luft-Abgabeöffnung (7) angeordneten elektrischen Grill-Heizwiderstand (8), der sowohl als Grillheizelement dient, wenn der Ofen im Grillmodus verwendet wird, wobei der Ventilator ausgeschaltet ist, als auch als Heizelement dient, das von dem vom Ventilator erzeugten Luftstrom umströmt wird, wenn der Ofen im Umluftmodus verwendet wird, **dadurch gekennzeichnet, daß** er weiterhin ein Element aufweist, das die vom Grillheizelement (8) aufgenommene Leistung nur dann verrringert, wenn der Ofen im Umluftmodus verwendet wird, wobei dieses Element zur Leistungsverringerung durch ein zusätzliches elektrisches Heizelement (10) gebildet ist, das mit dem Grillheizelement (8) durch eine elektrische Umschaltvorrichtung (13) in Reihe geschaltet ist und eine erheblich geringere Aufnahmeleistung aufweist als das Grillheizelement und das im Kochraum (1) außerhalb des Abteils (3) in gleicher Höhe wie das Grillheizelement (8) angeordnet ist.

2. Ofen nach Anspruch 1, **dadurch gekennzeichnet, daß** die elektrische Umschaltvorrichtung (13) mindestens zwei Schaltkontakte (11, 12) aufweist, die parallel angeordnet sind und so betätigbar sind, daß sie einerseits nur das Grillheizelement (8), wenn der Ofen im Grillmodus verwendet wird, und andererseits die Reihenschaltung des zusätzlichen Heizelements (10) und des Grillheizelements (8) unter Spannung setzen, wenn der Ofen im Umluftmodus verwendet wird, wobei der Ventilator (4) parallel zum zusätzlichen Heizelement (10) geschaltet ist.

## Claims

1. Domestic cooking oven comprising a cooking chamber (1) having, on one of its side walls, a double wall (2a, 2b) delimiting a compartment (3) inside which an air circulation fan (4) is mounted, the inner wall (2b) of the double wall having, at its lower part, at least one so-called air suction opening (6) opposite which the fan (4) is disposed and, at its top part, at least one so-called air inlet opening (7), as well as an electric grill heating element (8) disposed in the chamber, outside the compartment (3) and opposite the air inlet opening (7), serving both as an infrared grill element when the oven is used in grill cooking mode in which the fan is inactive and as a heating element ventilated by the circulation of air created by the fan when the oven is used in forced convection cooking mode, characterised in that it also includes means for reducing the power absorbed by the grill element (8) only when the oven is used in forced convection cooking mode, these power reduction means consisting of an additional electrical heating element (10) connected in series with the grill element (8) by means of an electrical switching device (13), having an absorbed power appreciably less than that of the grill element, and which is disposed in the chamber (1), outside the compartment (3), whilst being situated at the same level as the said grill element (8).

2. Oven according to Claim 1, characterised in that the electrical switching device (13) has at least two contacts (11, 12) disposed in parallel and actuated so as to energize, on the one hand, the grill element alone (8) when the oven is used in grill cooking mode and, on the other hand, so as to connect in series the additional element (10) and the grill element (8) when the oven is used in forced convection cooking mode, the fan (4) being connected in parallel to the additional element (10).
